# FASCICULE DE BREVET EUROPEEN

(11) **EP 0 533 648 B1**
(45) Date de publication et mention de la délivrance du brevet: **06.09.1995**
(21) Numéro de dépôt: 92870150.7
(22) Date de dépôt: 18.09.1992
(51) Int. Cl.: B65D 33/02, B65B 9/20

(54) **Récipient jetable de produit fluide, et procédé pour sa fabrication**
Einwegbehälter für ein flüssiges Produkt und Verfahren zur Herstellung desselben
Disposable container for a fluid product and method of its manufacture

(30) Priorité: 20.09.1991 BE 9100877
(43) Date de publication de la demande: 24.03.1993
(73) Titulaire: FUJI PHOTO FILM CO., LTD., Kanagawa 250-01 (JP)
(72) Inventeur: Dejonghe, W. G. A., c/o Fuji Hunt Photographic, B-9100 Sint Niklaas (BE); D'Hondt, Elie W. H. P., c/o BIKOM, B-9100 Sint Niklaas (BE)
(74) Mandataire: Kuborn, Jacques

(56) Documents cités:
- EP-A- 0 146 482
- BE-A- 565 757
- DE-B- 1 179 504
- US-A- 2 695 129
- US-A- 3 554 434

## Description

La présente invention concerne un conteneur à un seul usage pour produit fluide, plus particulièrement destiné à contenir des compositions de traitement photographique, et un procédé de conditionnement de produits fluides dans un tel conteneur.

Jusqu'à présent, ces compositions sont fournies aux utilisateurs dans des récipients rigides classiques, à ouverture refermable, qui posent entre autres un problème de stockage des récipients vides des différentes contenances requises, tandis que les récipients doivent encore être correctement étiquetés après remplissage, et posent éventuellement un problème de rejet, s'ils ont été en contact avec des produits chimiques.

Par produit fluide, on entend ici un produit liquide, ou encore sous forme de poudre.

Selon l'invention, on se propose de fournir un nouveau conteneur pour produits fluides. Ce conteneur, à un seul usage, permet un remplissage, un scellage et un étiquetage entièrement automatiques, au cours d'un processus continu, tandis qu'il est fabriqué à partir de matériaux en feuille, éventuellement en rouleau, ce qui assure un volume de stockage minimal.

Dans le domaine de l'emballage de produits fluides, on connaît par le document US-A-2 695 129 un conteneur à un seul usage pour produit fluide, constitué d'un récipient interne souple, étanche, entouré d'une enveloppe extérieure autoportante ouverte à ses extrémités supérieure et inférieure, constituée d'une feuille d'un matériau sensiblement plus rigide que celui du récipient interne, le récipient interne étant pourvu de joints à brides longitudinaux, verticaux en position normale d'utilisation, et l'enveloppe étant pourvue de brides correspondantes, enserrant les brides du récipient, tandis que le récipient est fixé à l'enveloppe le long de chaque bride.

Selon US-A-2 695 129, l'enveloppe et le récipient comprennent chacun deux brides opposées le long desquelles le récipient est fixé à l'enveloppe, ce qui assure le maintien du récipient dans une position parfaitement définie dans l'enveloppe.

Selon DE-B-1 179 504, le récipient interne souple et l'enveloppe extérieure autoportante sont fixés l'un à l'autre d'un seul côté, par coopération d'une bride de l'enveloppe et d'une bordure élargie, ou bride correspondante du récipient.

On se propose selon l'invention de fournir un conteneur de ce type, avec lequel on évite que le récipient interne s'affaisse à l'intérieur de l'enveloppe, sous l'effet de son poids, et que l'enveloppe se déforme de façon correspondante, en s'évasant à la base et en se rétrécissant à sa partie supérieure. Cet affaissement poserait bien sûr un problème à l'ouverture du récipient, puisque, d'une part le coin à ouvrir par découpe disparaîtrait à l'intérieur de l'enveloppe, et que d'autre part du contenu se répandrait inévitablement à l'ouverture, du fait de la perte de volume due à la déformation d'affaissement.

Un but de l'invention est donc de fournir un conteneur du type ci-dessus, caractérisé en ce que l'enveloppe présente, à l'opposé de, et symétriquement par rapport à la bride assurant la fixation, des lignes de pliage courbes destinées à raidir les parois latérales de l'enveloppe, pour imposer sa forme finale à l'enveloppe et ainsi au récipient interne souple qu'elle contient.

Un autre but de l'invention est de fournir un tel conteneur caractérisé en ce que l'enveloppe extérieure présente à son bord supérieur une échancrure, destinée à former bec de versage.

Un autre but de l'invention est de fournir un tel conteneur caractérisé en ce que le bord supérieur du récipient interne dépasse du bord supérieur de l'enveloppe extérieure.

Un autre but de l'invention est de fournir un tel conteneur caractérisé en ce que le récipient interne est destiné à recevoir une solution de traitement photographique.

Un autre but de l'invention est de fournir un procédé de conditionnement d'un produit fluide dans un conteneur du type ci-dessus, dans lequel une feuille continue d'un matériau d'emballage est façonnée en forme de tube par pliage autour d'un mandrin, et scellage longitudinal, le tube est scellé et découpé transversalement à intervalle, et le fluide à emballer est introduit à l'intérieur du tube, pour former des récipients individuels, remplis du fluide, caractérisé en ce qu'il consiste à
- sceller le tube longitudinalement par au moins un joint à bride,
- déplacer le tube le long du mandrin, d'une hauteur de récipient
- sceller transversalement le tube, en dessous de l'extrémité du mandrin, et couper le tube parallèlement à, et dans le joint transversal, pour détacher du tube un conteneur inférieur terminé,
- disposer autour de la partie inférieure du tube ainsi formé et scellé transversalement à son bord inférieur, une enveloppe faite d'une feuille d'un matériau plus rigide que le matériau du tube,
- fermer cette enveloppe par un joint à bride longitudinal enserrant une bride du tube, fixer l'une à l'autre lesdites brides, et plier l'enveloppe parallèlement et à l'opposé de la bride et de part et d'autre d'un axe de symétrie, suivant une ligne courbe, de façon à former une face à bord convexe, à l'opposé de la bride, avant introduction du fluide dans le tube,
- reprendre les opérations ci-dessus, pour le conditionnement d'une nouvelle quantité de fluide.

Selon une autre caractéristique du procédé de l'invention, le mandrin présente une section transversale de forme allongée, à axe de symétrie, plus large à une extrémité de l'axe de symétrie qu'à l'autre, tandis que l'enveloppe est disposée autour du mandrin de façon à ce que la bride se dispose dans le prolongement de l'axe de symétrie, à la partie plus étroite de la section du mandrin.

Selon une autre caractéristique du procédé, la feuille constituant l'enveloppe est amenée sous la forme d'ébauches prédécoupées et pourvues de lignes de pliage préformées.

Selon une autre caractéristique du procédé, la feuille d'enveloppe est préimprimée, et porte les informations d'étiquetage du contenu.

Selon une autre caractéristique du procédé, il consiste de plus à injecter un gaz inerte dans le tube, avant chaque opération de scellage transversal.

D'autres aspects, caractéristiques et avantages de l'invention apparaîtront de la description détaillée qui suit, et du dessin annexé sur lequel
La figure 1 représente un mode de réalisation du conteneur de l'invention,
La figure 2 un flan ou ébauche de l'enveloppe de la figure 1, et
La figure 3 représente schématiquement le processus de fabrication de conteneurs de l'invention.

En se reportant au dessin, le conteneur 1 selon l'invention comprend une enveloppe externe 2 autoportante, entourant un récipient étanche, souple, 3.

Le récipient souple 3 a la forme d'une poche formée par une feuille souple, généralement en matière plastique ou analogue, fermée par soudure ou collage, transversalement à son bord supérieur 5 et à son bord inférieur (non visible au dessin), et longitudinalement le long d'un joint à bride 4.

Parmi les matières plastiques que l'on peut utiliser pour le récipient interne, on peut mentionner, sans y être limité, une feuille de matière plastique à faible coefficient de perméation aux gaz, comme le chlorure de polyvinyle, le chlorure de polyvinylidène, le polyamide semi-cristallin orienté, les copolymères d'éthylène et d'alcool polyvinylique, le polyester orienté et d'autres; une feuille de matière plastique laminée ou liée à une feuille d'un métal tel que l'aluminium ou analogue, et une telle feuille sur laquelle est déposé un métal comme l'aluminium ou analogue, ou du quartz ou analogue; une feuille multicouche formée en liant ou laminant l'une quelconque des ces feuilles à une feuille de polyéthylène, d'ionomère et analogue. Le récipient interne peut être formé en utilisant l'une quelconque des feuilles susmentionnées, seules ou en combinaison.

L'enveloppe extérieure 2 est formée par une feuille d'un matériau relativement rigide, comme le carton ou analogue, entourant le récipient interne souple, et fermée sur elle-même le long de ses bords longitudinaux 6', 6'', pour former un joint à bride longitudinal 6 dans lequel est maintenu le joint à bride longitudinal 4 du récipient interne 3, assurant ainsi la fixation du récipient à l'enveloppe, en empêchant le conteneur de s'affaisser substantiellement, lorsqu'il est posé sur sa base constituée par le bord inférieur de l'enveloppe extérieure 2.

Comme on le voit au dessin, l'enveloppe comprend une échancrure 7 à l'endroit prévu pour le versage.

L'enveloppe 2 a pour fonction d'imposer une forme sensiblement définie au récipient souple qu'elle entoure et maintient, en assurant à l'ensemble un caractère autoportant, lui permettant de tenir debout sur sa base et d'être manipulé, en particulier vidé, essentiellement comme un récipient classique à poignée. En particulier, l'enveloppe empêche le récipient souple, accroché d'un seul côté à l'enveloppe, de s'affaisser sensiblement à son bord opposé à la bride. Elle assure également la protection mécanique du récipient interne vis-à-vis d'actions extérieures.

La forme sensiblement définie est obtenue en partie par la nature et l'épaisseur de l'enveloppe 2, mais elle est résulte pour l'essentiel de sa forme, à savoir de la bride 6, et des plis 9, 9'- 10, 10' et 11, 11'.

La bride 6 assure en même temps une prise ferme pour la main de l'utilisateur, et sert de poignée, pour manipuler le conteneur.

Comme on le voit au dessin, et en particulier à la figure 2, les lignes 9, 9' délimitant la face avant, ou de versage de l'enveloppe assemblée, sont courbes, pour renforcer leur effet de raidissement sur l'enveloppe, et donc renforcer sa capacité à imposer une forme et un volume prédéfinis au récipient souple.

Les lignes de pliage 10, 10' et 11, 11' assurent d'autre part, conjointement avec les lignes courbes 9, 9', l'obtention d'un conteneur de section transversale sensiblement rectangulaire, la bride 6 pouvant être facilement rabattue longitudinalement contre la paroi voisine, par exemple lors de la mise en caisse.

L'échancrure 7 de l'enveloppe, prévue à l'opposé de la bride 6, a pour but de faciliter le versage du contenu hors du récipient 3, après ouverture de celui-ci par découpe, comme schématisé en 8 à la figure 1. En effet, cette échancrure 7 assure, lors du versage, un orifice d'écoulement plus étroit, et de forme mieux définie, et donc une meilleure précision de versage.

L'enveloppe remplit encore de préférence une fonction d'identification ou d'étiquetage, qui peut être assurée en utilisant un matériau d'enveloppe préimprimé, portant les informations nécessaires à l'étiquetage correct et complet, comme contenance, nature du produit, provenance, instructions de sécurité, etc. Entre autres avantages, un tel étiquetage est indissociable du conteneur, sans altération de celui-ci, et est donc très fiable.

Comme on le voit en particulier à la figure 2, on prévoit également, de préférence, à l'opposé de l'échancrure 7, une découpe 18 dont le but est de permettre de pratiquer plus facilement une seconde ouverture dans le récipient, constituant évent, pour laisser entre l'air et faciliter le vidage.

Comme on le voit également à la figure 1, le récipient 3 est fixé à l'enveloppe 2 dans une position telle que son bord supérieur 5 dépasse le bord supérieur de l'enveloppe, pour permettre une ouverture aisée du récipient.

Pour que l'enveloppe 2 assure correctement sa fonction qui consiste à imposer une forme prédéfinie au récipient 3, il faut encore selon l'invention respecter certaines conditions de proportions entre les trois dimensions de l'enveloppe. Comme on le comprendra, il n'existe pas de limites clairement définies pour ces proportions; cependant, si l'on désigne par l la largeur, ou petit côté de la base, par L la longueur, ou grand côté de la base, et par h la hauteur de l'enveloppe, le rapport L/l ne devrait de préférence pas être inférieur à environ 1,3, tandis que le rapport h/L ne devrait pas être inférieur à environ 1,5, étant entendu que la valeur du rapport L/l influence la plage des valeurs permises pour le rapport h/L et que, plus le rapport L/l est grand (et donc plus étroit est le conteneur), plus le rapport h/L peut être réduit. En fait, la condition à respecter est que le récipient souple soit en quelque sorte coincé dans l'enveloppe, pour que la force de frottement entre le récipient et l'enveloppe s'oppose à l'affaissement du récipient dans l'enveloppe. Ceci dépendra bien sûr également de la nature et de l'état de surface des matières.

A simple titre d'exemples non limitatifs, on a trouvé satisfaisantes des enveloppes présentant les dimensions suivantes: l=44 mm, L = 67 mm, et h compris entre 115 et 270 mm, et l = 54 mm, L = 92 mm et h compris entre 208 et 270 mm, avec une enveloppe en carton de 0,75 à 0,85 mm d'épaisseur, et un récipient en feuille de laminé polyester-polyéthylène de 110 µ d'épaisseur, pour des conteneurs d'une capacité comprise respectivement entre 150 et 600 cm³ et entre 400 et 1100 cm³, ces dimensions assurant une bonne définition de la forme du conteneur, et assurant également une bonne capacité de remplissage du récipient.

La figure 3 présente schématiquement les étapes de fabrication d'un conteneur de l'invention.

Une feuille de matière plastique est dévidée d'un rouleau 12, enroulée longitudinalement autour d'un mandrin oblong 13, et soudée ou collée en continu pour former la bride 4, comme schématisé par le dispositif 14.

Le tube de matière plastique souple est ensuite scellé transversalement à des intervalles correspondants à la hauteur du récipient, à sa partie inférieure, en dessous du mandrin, et est coupé transversalement dans la zone du joint ainsi formé (comme schématisé par le dispositif 15, 15' à la figure 3), pour former ainsi simultanément le bord d'extrémité supérieur 5 d'un récipient terminé, et le bord d'extrémité inférieur (non visible à la figure 3) du récipient suivant, qui doit encore recevoir son enveloppe extérieure 2, et est toujours solidaire du tube, et détacher le récipient inférieur terminé.

L'enveloppe extérieure 2 est ensuite disposée (comme schématisé par le dispositif 16, 16') autour de la partie inférieure du tube ainsi scellé à son extrémité inférieure, et ses bords sont collés ou soudés entre eux et à la bride 4 du tube.

Le mandrin 13 est un mandrin creux, par l'intérieur duquel est enfin amené le produit - liquide ou poudre - à emballer.

Après remplissage, le cycle recommence par dévidage d'une nouvelle longueur de feuille, comme ci-dessus.

Le mandrin présente de préférence, comme représenté au dessin, une section transversale de forme allongée, à axe de symétrie a-a', plus large à une extrémité (a') de l'axe de symétrie qu'à l'autre extrémité (a), tandis que l'enveloppe est disposée autour du mandrin de façon à ce que la bride se dispose dans le prolongement de l'axe de symétrie, à la partie plus étroite de la section du mandrin.

Cette forme allongée permet en effet de sceller transversalement le tube plus prêt de l'extrémité inférieure du mandrin, que ce ne serait possible avec un mandrin circulaire.

Lorsque l'ébauche d'enveloppe est appliquée sur le mandrin, sa face avant, délimitée par les lignes de pliage courbes 9, 9' est bien sûr légèrement déformée pour suivre sensiblement la section arrondie du mandrin, tandis que le conteneur prend sa forme définitive, imposée par l'enveloppe, dès qu'il quitte le mandrin.

Le conteneur 1 terminé est ensuite reçu sur une bande transporteuse 17.

Le matériau de l'enveloppe, de préférence du carton, est de préférence délivré sous la forme d'ébauches prédécoupées, et pourvues de lignes de pliage prédéfinies, comme représenté à la figure 3.

Selon l'invention, on a ainsi fourni un conteneur pouvant être fabriqué, rempli et étiqueté au cours d'un processus continu, ce qui réduit les coûts de fabrication et de stockage. L'identification ou l'étiquetage du produit peut d'autre part être imprimé directement sur l'enveloppe extérieure, ce qui renforce la sécurité, puisque l'étiquetage est ainsi indissociable du conteneur, sans endommager celui-ci, et que le risque d'erreur est réduit puisque le processus d'emballage est continu.

Le conditionnement du produit dans un récipient léger, souple, qui peut être aisément séparé de son enveloppe protectrice, après usage, réduit d'autre part les problèmes de rejet, puisque la quantité de matière contaminée par le contenu du conteneur (soit la feuille souple constituant le récipient) est réduite, tandis que l'enveloppe extérieure plus rigide assure une bonne tenue du conteneur, et son vidage aisé, au moins sensiblement aussi complet que celui d'un récipient rigide classique.

Un autre avantage de l'invention est d'apporter une grande souplesse d'adaptation du volume du conteneur au volume de la portion de fluide, telle qu'elle est prescrite par un processus de traitement exigeant un volume bien défini.

Ceci peut être facilement atteint, par exemple en réduisant l'intervalle auquel le tube formé par la feuille souple est scellé transversalement, et donc la hauteur du récipient interne, tout en maintenant inchangée la hauteur de l'enveloppe extérieure, pour maintenir constant le volume de l'ensemble du conteneur.

Pour la commodité, et en particulier éviter un trop grand volume perdu à l'emballage, on peut également prévoir plusieurs hauteurs d'enveloppes, couvrant chacune une gamme de hauteurs de récipients.

Toutefois, un avantage d'une enveloppe de hauteur constante pour des récipients de hauteurs variables suivant leur contenance, est de permettre d'empiler facilement, en couches uniformes, des conteneurs de capacités différentes. Ceci est utile en particulier lorsqu'un traitement chimique nécessite des quantités différentes de divers composés, ceux-ci pouvant alors sans problème être disposés dans un même emballage, sans risque qu'un conteneur de petite capacité se perde au milieu des autres, tout en minimisant la quantité de matière souillée par ledit composé (c'est-à-dire la matière du récipient souple).

Un autre avantage de l'invention est encore que la combinaison de l'enveloppe externe plus rigide, de préférence en carton ou autre matériau cellulosique, et d'un récipient interne sous la forme d'une poche en matière plastique réduit la quantité de plastique nécessaire pour ce conteneur.

Bien entendu, l'invention n'est pas limitée aux modes de réalisation représentés et décrits, qui n'ont été choisis qu'à titre d'exemple.

Ainsi, la bride longitudinale 4 du récipient sera, dans le mode de réalisation préféré, fixée sur toute sa longueur dans la bride 6 correspondante de l'enveloppe, mais elle peut également n'être fixée à l'enveloppe que sur une partie de sa longueur, à sa partie supérieure (pour éviter son affaissement).

Comme type de produits qui peut être emballé dans le conteneur de l'invention, on peut mentionner des produits de traitement photographique (par exemple révélateur couleur, révélateur noir et blanc, solution de blanchiment, solution de fixage, composition de blanchiment-fixage, stabilisant et analogue). Ces produits sont décrits en détails dans "Chimie et Physique Photographiques" Tome 2, par P. Glafkidès, Editions de l'Usine Nouvelle, Paris (1987).

## Revendications

1. Conteneur à un seul usage pour produit fluide, constitué d'un récipient interne souple, étanche (3), entouré d'une enveloppe extérieure (2) autoportante ouverte à ses extrémités supérieure et inférieure, constituée d'une feuille d'un matériau sensiblement plus rigide que celui du récipient interne, dans lequel le récipient interne souple est fixé à l'enveloppe extérieure autoportante par coopération entre une bride longitudinale formée respectivement sur le récipient et sur l'enveloppe, la bride (6) de l'enveloppe enserrant la bride (4) correspondante du récipient,
caractérisé en ce que
l'enveloppe (2) présente, à l'opposé de, et symétriquement par rapport à la bride assurant la fixation, des lignes de pliage courbes (9, 9') destinées a raidir les parois latérales de l'enveloppe, pour imposer sa forme finale à l'enveloppe et ainsi au récipient interne souple qu'elle contient.

2. Conteneur selon la revendication 1, caractérisé en ce que l'enveloppe extérieure (2) présente à son bord supérieur une échancrure (7), destinée à former bec de versage.

3. Conteneur selon l'une quelconque des revendications précédentes, caractérisé en ce que le bord supérieur (5) du récipient interne (3) dépasse du bord supérieur de l'enveloppe extérieure (2).

4. Conteneur selon l'une quelconque des revendications précédentes, caractérisé en ce que le récipient interne (3) est destiné à recevoir une solution de traitement photographique.

5. Procédé de conditionnement d'un produit fluide dans un conteneur (1) selon l'une quelconque des revendications 1 à 4, dans lequel une feuille continue d'un matériau d'emballage est façonnée en forme de tube par pliage autour d'un mandrin (13), et scellage longitudinal, le tube est scellé et découpé transversalement à intervalle, et le fluide à emballer est introduit à l'intérieur du tube, pour former des récipients individuels, remplis du fluide, caractérisé en ce qu'il consiste à
- sceller le tube longitudinalement par au moins un joint à bride (4),
- déplacer le tube le long du mandrin, d'une hauteur de récipient
- sceller transversalement le tube, en dessous de l'extrémité du mandrin, et couper le tube parallèlement à, et dans le joint transversal, pour détacher du tube un conteneur inférieur terminé,
- disposer autour de la partie inférieure du tube ainsi formé et scellé transversalement à son bord inférieur, une enveloppe (2) faite d'une feuille d'un matériau plus rigide que le matériau du tube,
- fermer cette enveloppe par un joint à bride longitudinal enserrant une bride du tube, fixer l'une à l'autre lesdites brides, et plier l'enveloppe parallèlement et à l'opposé de la bride et de part et d'autre d'un axe de symétrie, suivant une ligne courbe, de façon à former une face à bord convexe, a l'opposé de la bride, avant introduction du fluide dans le tube,
- reprendre les opérations ci-dessus, pour le conditionnement d'une nouvelle quantité de fluide.

6. Procédé selon la revendication 5, caractérisé en ce que le mandrin (13) présente une section transversale de forme allongée, à axe de symétrie (a-a'), plus large à une extrémité (a') de l'axe de symétrie qu'à l'autre (a), tandis que l'enveloppe est disposée autour du mandrin de façon à ce que la bride se dispose dans le prolongement de l'axe de symétrie, à la partie plus étroite de la section du mandrin.

7. Procédé selon l'une des revendications 5 et 6, caractérisé en ce que la feuille constituant l'enveloppe (2) est amenée sous la forme d'ébauches prédécoupées et pourvues de lignes de pliage préformées.

8. Procédé selon l'une quelconque des revendications 5 à 7, caractérisé en ce que la feuille d'enveloppe (2) est préimprimée, et porte les informations d'étiquetage du contenu.

9. Procédé selon l'une quelconque des revendications 5 à 8, caractérisé en ce qu'il consiste de plus à injecter un gaz inerte dans le tube, avant chaque opération de scellage transversal.

## Claims

1. Disposable container for fluid product, made of an internal, flexible, tight vessel (3), surrounded by an external self-supporting jacket (2), open at the upper and the lower ends, made of a sheet of a material substantially more rigid than the material of the internal vessel, in which the flexible internal vessel is fixed to the external self-supporting jacket by cooperation between a longitudinal flange, formed respectively on the vessel and on the jacket, the flange (6) of the jacket catching the corresponding flange (4) of the vessel,
characterized in that
the jacket (2) includes, opposite and symmetrically with regard to the flange used for the fixation, curved folding lines (9, 9') provided for stiffening the lateral walls of the jacket, for giving its final shape to the jacket and so to the internal flexible vessel it contains.

2. Container according to claim 1, characterized in that the external jacket (2) includes at its upper edge a notch (7) intended for acting as a spout.

3. Container according to anyone of the preceding claims, characterized in that the upper edge (5) of the internal vessel (3) goes beyond the upper edge of the external jacket (2).

4. Container according to anyone of the preceding claims, characterized in that the internal vessel (3) is intended for receiving a photographic processing solution.

5. Process for packaging a fluid product in a container (1) according to anyone of claims 1 to 4, in which a continuous sheet of a packaging material is shaped into a tube by folding around a mandrel (13) and longitudinal sealing, the tube is sealed and cut transversally at intervals, and the fluid to be packaged is delivered within the tube, for forming separate containers filled with fluid, characterized in that it comprises
- sealing the tube longitudinally by at least one flange joint (4),
- moving the tube along the mandrel, by a vessel height,
- transversally sealing the tube, below the end of the mandrel, and cutting the tube in a direction parallel to, and within the transversal joint, for separating from the tube a lower, completed container,
- providing around the lower part of the tube so formed and transversally sealed at its lower edge, a jacket (2) made of a sheet of a material more rigid than the material of the tube,
- closing said jacket by a longitudinal flange joint catching a flange of the tube, fixing said flanges together, and folding the jacket in a direction parallel to, and at the opposite of the flange, and on both sides of the symmetry axis, along a curved line, so as to form a face with convex edge, at the opposite of the flange, before delivering the fluid into the tube,
- resuming the above steps, for packaging another quantity of the fluid.

6. Process according to claim 5, characterized in that the mandrel (13) shows an elongated cross-section, with an axis of symmetry (a-a'), wider at one end (a') of the axis of symmetry than at the other (a), while the jacket is placed around the mandrel so that the flange is placed in prolongation of the axis of symmetry, at the narrower side of the section of the mandrel.

7. Process according to anyone of claims 5 and 6, characterized in that the sheet constituting the jacket (2) is fed under the form of precut blanks, provided with predefined folding lines.

8. Process according to anyone of the claims 5 to 7, characterized in that the jacket sheet (2) is preprinted, and bears labelling information for the contents.

9. Process according to anyone of claims 5 to 8, characterized in that it further comprises injecting an inert gas within the tube, before each transversal sealing.

## Patentansprüche

1. Einwegbehältnis für Flüssigprodukte, bestehend aus einem biegsamen, dichten Innenbehälter (3), der von einer äußeren selbsttragenden Hülle (2) umgeben ist, die an ihrem oberen und unteren Ende offen ist und aus einem Bogen eines erheblich steiferen Materials als das des Innenbehälters besteht, in dem der dichte Innenbehälter durch Zusammenwirken eines jeweils auf dem Behälter und auf der Hülle ausgebildeten Längsflansches an der äußeren selbsttragenden Hülle befestigt ist, indem der Flansch (6) der Hülle den entsprechenden Flansch (4) des Behälters umschließt,
dadurch gekennzeichnet, daß
die Hülle (2) gegenüber und symmetrisch hinsichtlich des die Befestigung sicherstellenden Flansches gebogene Falzlinien (9, 9') aufweist, die dazu vorgesehen sind, die Seitenwände der Hülle zu versteifen, um der Hülle ihre endgültige Form zu geben und damit dem biegsamen Innenbehälter, den sie enthält.

2. Behältnis nach Anspruch 1, dadurch gekennzeichnet, daß die äußere Hülle (2) an ihrem oberen Rand einen Anschnitt (7) aufweist, der zur Bildung eines Gießschnabels vorgesehen ist.

3. Behältnis nach einem der vorhergehenden Ansprüche, dadurch gekennzeichnet, daß der obere Rand (5) des Innenbehälters (3) über den unteren Rand der äußeren Hülle (2) hinausragt.

4. Behältnis nach einem der vorhergehenden Ansprüche, dadurch gekennzeichnet, daß der Innenbehälter (3) dazu vorgesehen ist, eine Lösung zur photographischen Bearbeitung aufzunehmen.

5. Verfahren zur Verpackung eines Flüssigproduktes in einem Behältnis (1) gemäß einem der Ansprüche 1 bis 4, in dem eine Endlosfolie eines Verpackungsmaterials durch Umbiegen um einen Dorn (13) und Längsversiegelung in Schlauchform gebracht wird, der Schlauch versiegelt und in Abständen quer dazu abgeschnitten wird, und die zu verpackende Flüssigkeit ins Innere des Schlauches eingebracht wird, um gesonderte, mit Flüssigkeit gefüllte Behälter zu bilden, dadurch gekennzeichnet, daß es besteht aus:
- Versiegeln des Schlauches in Längsrichtung durch zumindest einen Verbindungsflansch (4),
- Verschieben des Schlauches entlang des Dornes um eine Behälterhöhe,
- Querversiegeln des Schlauches unterhalb des Dornendes, und Abschneiden des Schlauches in der Querverbindung und parallel dazu, um ein fertiggestelltes unteres Behältnis von dem Schlauch zu lösen,
- Anordnen einer aus einem Bogen aus steiferem Material als das Material des Schlauches bestehenden Hülle (2) um den unteren Teil des so geformten und an seinem unteren Rand quer versiegelten Schlauches,
- Verschließen dieser Hülle durch einen Längsverbindungsflansch, der einen Flansch des Schlauches umschließt, Befestigen der Flansche aneinander und Umbiegen der Hülle parallel und gegenüber dem Flansch und beiderseits einer Symmetrieachse entlang einer Bogenlinie, um vor Einbringen der Flüssigkeit in den Schlauch gegenüber dem Flansch eine Fläche mit konvexem Rand zu bilden,
- erneutes Durchführen der vorhergehenden Schritte zum Verpacken einer weiteren Flüssigkeitsmenge.

6. Verfahren nach Anspruch 5, dadurch gekennzeichnet, daß der Dorn (13) einen Querschnitt von länglicher Form mit Symmetrieachse (a-a') aufweist, der an einem Ende (a') der Symmetrieachse größer ist als am anderen (a), während die Hülle so um den Dorn angeordnet ist, daß der Flansch in der Verlängerung der Symmetrieachse in dem engeren Teil des Dornquerschnitts angeordnet ist.

7. Verfahren nach einem der Ansprüche 5 und 6, dadurch gekennzeichnet, daß der die Hülle (2) bildende Bogen in Form vorgeschnittener Zuschnitte zugeführt wird und mit vorgeformten Falzlinien versehen ist.

8. Verfahren nach einem der Ansprüche 5 bis 7, dadurch gekennzeichnet, daß der Hüllenbogen (2) vorbedruckt ist und die Etikettinformationen des Inhalts aufweist.

9. Verfahren nach einem der Ansprüche 5 bis 8, dadurch gekennzeichnet, daß es darüberhinaus daraus besteht, daß vor jedem Querversiegelungsvorgang ein Inertgas in den Schlauch eingespritzt wird.
